# EUROPÄISCHE PATENTSCHRIFT

(11) **EP 0 228 599 B1**
(45) Veröffentlichungstag und Bekanntmachung des Hinweises auf die Patenterteilung: **03.04.1991**
(21) Anmeldenummer: 86116896.1
(22) Anmeldetag: 04.12.1986
(51) Int. Cl.: A63C 9/088

(54) **Skibindung mit drahtloser Übertragungsstrecke**
Ski-binding with cableless remote control
Fixation de ski avec commande à distance sans fil

(30) Priorität: 10.12.1985 AT 3580/85
(43) Veröffentlichungstag der Anmeldung: 15.07.1987
(73) Patentinhaber: TMC Corporation, CH-6340 Baar/Zug (HR Nr. 15127) (CH)
(72) Erfinder: Hölzl, Klaus, Dr., A-1090 Wien (AT)
(74) Vertreter: Szász, Tibor, Dipl.-Ing.

(56) Entgegenhaltungen:
- CH-A- 591 873
- FR-A- 2 050 491
- FR-A- 2 138 648
- US-A- 3 443 820

## Beschreibung

Die Erfindung bezieht sich auf eine Auslösevorrichtung für die Verriegelung eines Backens einer Skibindung nach dem ersten Teil des Anspruches 1 oder 7.

Eine Auslösevorrichtung dieser Art ist in der CH-A-591.873 beschrieben. Bei dieser bekannten Lösung ist im Skistock ein Sender angeordnet, der - in seiner aktivierten Lage - einen an einem Bindungsteil angeordneten Empfänger betätigt, wodurch die Bindung willkürlich auslösbar ist. Die bekannte Konstruktion ist dabei so getroffen, daß eine Handhabe, die als Betätigungstaste an der Seite des Griffes des Skistockes angeordnet ist, für die Bereitschaftsstellung in der eingedrückten Lage gehalten werden muß und beim Loslassen den Sender aktiviert. Diese Betätigungsart hat aber den Nachteil, daß der Skifahrer während der gesamten Fahrt die Handhabe in der eingedrückten Lage halten muß, da bereits bei einer versehentlichen Lockerung der Hand ein ungewolltes Auslösen der Bindung eingeleitet wird. solche unerwünschte Lockerungen können teils dadurch herbeigeführt werden, daß der Skifahrer seinen verkrampften Finger lockert oder aber auch dadurch, daß der Skistock an einem Hindernis hängen bleibt und der Skifahrer, der ansonsten in der Bindung festgehalten geblieben wäre, von dieser unerwartet freigegeben wird. Solche Freigaben führen zwangsläufig zu nicht vorher kalkulierbaren Stürzen des Skifahrers.

Des weiteren ist bei dieser bekannten Lösung noch ein anderer Schalter vorgesehen, der an der Stirnfläche des Skistockes vorgesehen ist und zum Ausschalten des Stromkreises zwischen Batterie und Sender dient. Da jedoch für die Fahrt dieser Schalter den Stromkreis eingeschaltet halten muß, um einen Ausstieg zu gewährleisten, kann für den Skifahrer auch durch diesen zweiten Schalter keine Sicherheit gegen eine ungewollte Freigabe gewonnen werden. Oder aber wird die gesamte Vorrichtung in der Handhabung komplizierter als dies Ziel der in der erwähnten Druckschrift vorgeschlagenen Lösung ist.

In der zugehörigen AT-B-333.169 ist auf Seite 3, Zeile 60 bis Seite 4, Zeile 36 die vorangehend angeführte Ausgestaltung und Funktion nachvollziehbar beschrieben.

In der FR-A1-2,050.491 ist eine mechanisch betätigbare Auslösevorrichtung für die Verriegelung einer Skibindung geoffenbart. Dabei wird die Verriegelung der Skibindung mittels eines von Hand aus betätigbaren Seilzuges willkürlich gelöst. Hiefür ist an beiden Skistockgriffen je eine Betätigungsvorrichtung mit einem federbeaufschlagten Hebelmechanismus vorgesehen. Während der Fahrt hält der Skifahrer den Hebel in der zum Skistockgriff eingeklappten Lage; beim Loslassen des Hebels öffnet die Bindung. Allein der Aufbau dieser bekannten Auslösevorrichtung hebt sich gattungsmäßig sowohl von der den Stand der Technik bildenden als auch von der erfindungsgemäßen Lösung ab. Darüber hinaus können die eingangs erwähnten Fehlauslösungen hier ebenfalls auftreten.

Bei einer weiters bekannten Ausgestaltung nach der FR-A1-2,138.648 ist die Handhabe wiederum an der Stirnfläche des Skistockgriffes angeordnet, so daß eine unbeabsichtigte Betätigung nicht ausgeschlossen werden kann. Außerdem ist diese bekannte Lösung dazu konstruiert, um im Gefahrenfall dem Skifahrer eine Handhabe zum Aussteigen aus der Bindung zu ermöglichen. Nun hat sich aber im Laufe der Sicherheitsvorschriften gezeigt, daß Maßnahmen, die eine willkürliche Betätigung von Sicherheitsskibindungen während der Fahrt vorsehen, eben in Richtung Unsicherheit wirken, da für diese Auslösevorgänge ausschließlich die Sicherheitsskibindungen konzipiert sind.

Obzwar neben der in den Figuren dargestellten, verkabelten Ausgestaltung laut Beschreibung auch eine Sender- Empfänger-Steuerung erwähnt ist, verbleibt die Gefahr einer ungewollten Auslösung auch in diesem Fall, so daß diese Druckschrift nicht über den Offenbarungsinhalt des bereits berücksichtigten Standes der Technik hinausgeht.

Durch die CH-A-467.081 (vgl.Fig.4) wurde weiters eine Bindung mit einer drahtlosen Steuerung einer Auslöseeinrich tung bekannt, bei der die Auslösung der Bindung im Gefahrenfall durch eine Impulsgabe an die Auslöseeinrichtung möglich ist, wobei der dazu erforderliche Sender am Körper des Skifahrers oder an einem Skistock befestigt ist. Da gemäß diesem Vorschlag die Auslösung im Gefahrenfall erfolgen soll, muß der entsprechende Schalter leicht zugänglich und so angeordnet sein, daß er sich im unmittelbaren Griffbereich befindet. Bei dieser Lösung ergibt sich der Nachteil, daß die Handhabe für den Schalter an der freien Stirnfläche des Skistockgriffes angeordnet ist und aus dieser vorragt. Dadurch kann es zu einer unbeabsichtigten Auslösung der Bindung kommen, die dann unvermeidlich zu einem Sturz des Skifahrers führt.

Ziel der Erfindung ist es, bei einer Skibindung der eingangs erwähnten Art für eine willkürliche Auslösung Maßnahmen vorzuschlagen, die ein bequemes Aussteigen aus der Skibindung, insbesondere ein Aussteigen ohne Bücken, ermöglicht. Dabei soll die Sicherheitsauslösefunktion der Skibindung beibehalten werden, d.h. allein durch die Konstruktion der Backen dieser Skibindung erfolgen; wogegen eine willkürliche Auslösung über die oben erwähnte drahtlose Übertragungsstrecke eingeleitet werden soll.

Erfindungsgemäß wird die gestellte Aufgabe wahlweise durch den kennzeichnenden Teil des Anspruches 1 oder 7 gelöst. Durch diese Maßnahmen wird erreicht, daß praktisch nurmehr bewußte Auslösungen der Bindung über die drahtlose Übertragungsstrecke eingeleitet werden; nicht aber ungewollt, z.B. als Folge von Verkrampfungen der Hand oder von Angstreaktionen während einer Abfahrt, die meist zu für den Skifahrer überraschenden und daher gefährlichen Stürzen führen. Durch die im Anspruch 1 angegebene Lösung ergibt sich eine sehr einfache Konstruktion, bei der aber trotzdem eine ungewollte Betätigung der Handhabe und somit des Senders praktisch ausgeschaltet ist. Es wird der Griff des Skistockes in der Regel nicht an seiner freien Stirnseite gehalten, sondern diese ragt zwischen Zeigefinger und Daumen der den Griff umschließenden Hand vor. Außerdem wird die Handhabe aufgrund ihrer versenkten Anordnung auch dann noch nicht betätigt, wenn z.B. der Daumen auf die Stirnfläche des Griffes gelegt wird, da eine Betätigung nur durch eine in axialer Richtung erfolgende bewußte Bewegung der Fingerkuppe herbeigeführt werden kann.

Weitere vorteilhafte und erfindungsgemäße Ausgestaltungen sind in den Ansprüchen 2 bis 6 enthalten.

Die im Anspruch 2 enthaltene Maßnahme ermöglicht einen einfachen Aufbau des Griffes, wobei dessen Halteteil und Oberteil bei Bedarf leicht zugänglich gemacht werden können. Dabei gewährleistet die im Anspruch 3 angegebene Lösung die Sicherung gegen eine ungewollte Betätigung bei unterschiedlich ausgestalteten Skistockgriffen. Dabei wird durch die Merkmale des Anspruches 4 neben einer sicheren Kraftübertragung vom als Handhabe ausgestalteten Betätigungsknopf auf den Schalter gegen Eindringen von Feuchtigkeit in das Innere des Griffes auch eine Dichtung geschaffen. Nach Anspruch 5 ist eine platzsparende Unterbringung für den Schalter im Griff des Skistockes gewährleistet. Die Maßnahmen nach Anspruch 6 ermöglichen eine kompakte Anordnung von Schalter und Handhabe.

Eine andere Möglichkeit, eine unbeabsichtigte bzw. ungewollte Betätigung des Schalters zu verhindern, ist durch die im Anspruch 7 enthaltenen Maßnahmen gekennzeichnet.

Bei dieser Ausführungsform ist es erforderlich, zur willkürlichen Auslösung der Skibindung den mit dem Schalter versehenen Skistock mit einer Hand zu erfassen und mit der anderen Hand den Griff oder den verdrehbaren Teil des Griffes relativ zum Skistock zu verdrehen. Damit ist aber eine unbeabsichtigte Betätigung der Handhabe und somit des Schalters völlig ausgeschlossen.

In diesem Zusammenhang können zusätzlich die Merkmale des Anspruches 8 vorgesehen sein. Dadurch ergibt sich eine sehr einfache Konstruktion, wobei durch die Anordnung des als Handhabe dienenden, den Schalter betätigenden Ringes an der Unterseite des Skistockgriffes eine ungewollte Betätigung weitgehend vermieden wird, wobei noch berücksichtigt werden muß, daß Skistockgriffe in der Regel in ihrem unteren, d.h. ihrem der Skistockspitze näheren Bereich, einen Wulst zur Abstützung der Hand bzw. des kleinen Fingers aufweisen, so daß der Ring auch gegen eine unbeabsichtigte Berührung weitgehend geschützt ist.

Bei einer bevorzugten Ausführungsform der Erfindung können die Merkmale des Anspruches 9 vorgesehen sein, wobei sich diese Ausführungsform in beiden Ausgestaltungen der Erfindung verwirklichen läßt. Dies ermöglicht einen kompakten Aufbau der gesamten Auslösevorrichtung. Gleichzeitig ergibt sich der Vorteil, daß die Abstrahlrichtung der Signale mit dem Skistock übereinstimmt und dieser leicht auf den mit der entsprechenden Auslöseeinrichtung versehenen Backen der Bindung ausgerichtet werden kann, wobei dieser Backen mit einem entsprechenden Empfänger versehen ist, der auf die ausgesandten Signale anspricht und z.B. einen Stromkreis zu einem Elektromagneten der Auslöseeinrichtung, die im Prinzip einen belie bigen Aufbau aufweisen kann, durchschaltet. So kann der Elektromagnet die Auslöseeinrichtung direkt, oder indirekt6, z.B. über eine Hydraulik oder Pneumatik, betätigen.

Nach einer anderen Variante der Erfindung kann vorgesehen sein, daß der Strahler des vom Schalter gesteuerten Senders im Bereich des Tellers des skistockes angeordnet ist und im wesentlichen radial zum Skistock abstrahlt. Dabei kann der Strahler des Senders z.B. nach einem Arm des Tellers ausgerichtet sein, wodurch sich ebenfalls der Vorteil einer leichten Kontrolle der Abstrahlrichtung des Senders ergibt. Außerdem bietet diese Variante den Vorteil, daß die Entfernung zwischen dem Sender und dem an dem entsprechenden Backen angeordneten Empfänger sehr klein gehalten werden kann, wodurch mit sehr schwachen Sendern, deren Energieverbrauch daher auch sehr klein ist, das Auslangen gefunden werden kann, wodurch sich eine lange Lebensdauer einer als Spannquelle dienenden Batterie ergibt.

Eine vorteilhafte Weiterentwicklung dieses Erfindungsgedankens besteht darin, daß der Strahler mit dem Oszillator des Senders über eine im hohlen Skistock geführte Leitung verbunden ist, und daß diese Leitung durch die Wand des Skistockes über eine Dichtmanschette herausgeführt ist.

Die Erfindung wird nun an Hand der Zeichnung näher erläutert. Dabei zeigt Fig. 1 schematisch eine erste Ausführungsform der Erfindung, Fig. 2 eine Variante zur Ausführungsform gemäß Fig. 1 und Fig. 3 eine weitere Ausführungsform der Erfindung.

Bei der Ausführungsform gemäß Fig.1 ist der Griff 1 des Skistockes 2 mehrteilig ausgebildet. Dabei weist der Halteteil 3 des Griffes 1 an seiner Unterseite eine Bohrung zur Aufnahme des freien Endes des Skistockes 2 auf, wobei zur Fixierung der Verbindung des Griffes mit dem Skistock eine Klemmschraube 4 vorgesehen ist.

An der oberen Stirnseite des Halteteiles 3 ist eine Ausnehmung 5 zur Aufnahme einer Batterie 6 angeordnet, an deren einer Wand ein Kontaktstift 7 gehalten ist und an deren zweiter Wand eine Kontaktfeder 8 abgestützt ist, die teilweise in den aus Kunststoff hergestellten Halteteil 3 eingebettet ist.

Die Kontaktfeder 8 weist einen zweiten aus der oberen Stirnseite des Halteteiles 3 vorragenden federnden Abschnitt 8' auf, auf den bei zusammengebautem Griff 1 ein in dem ebenfalls aus isolierendem Kunststoff hergestellten Oberteil 9 eingebetteter Kontaktstift 10 aufliegt. Mit diesem steht eine, in einer Bohrung geführte Leitung 11 in leitender Verbindung, welche Leitung 11 an einem, in einer Aussparung 12 der oberen Stirnseite des Oberteiles 9 untergebrachten Schalter 13 angeschlossen ist. Dieser Schalter 13 ist weiters über eine Leitung 14, die ebenfalls in einer Bohrung geführt ist, mit einem weiteren, im Oberteil 9 eingebetteten Kontaktstift 15 elektrisch leitend verbunden. Dieser Kontaktstift 15 liegt bei zusammengebautem Griff 1 an einem im Halteteil 3 eingebetteten Kontaktstift 16 an, der über eine, in einer Bohrung geführte Leitung 17 mit dem Sender 18, bzw. dessen Oszillator 18' verbunden ist. Dieser Oszillator 18' ist in einer nach außen zu offenen Ausnehmung 19 des Halteteiles 3 gehalten, welche Ausnehmung 19 durch ein Einsatzstück 20 abgedeckt ist. Dieses Einsatzstück 20 ist mittels nicht dargestellter Schrauben mit dem Halteteil 3 verbunden. Dadurch ergibt sich eine Serienschaltung des Schalters 13 mit dem Oszillator 18', die von der Batterie 6 mit Strom versorgt wird.

Bei der in Fig. 1 dargestellten Variante ist der Oszillator 18' über eine in einer Bohrung geführte Leitung 21 min dem, in einer an der Unterseite des Halteteiles 3 ausgebildeten, weiteren Ausnehmung 22 untergebrachten Strahler 18" des Senders 18 verbunden, dessen Lage in der Ausnehmung 22 durch zwei in den Wänden der weiteren Ausnehmung 22 eingebetteten Federn 23 festgelegt ist. Nach unten zu ist die weitere Ausnehmung 22 mittels einer einen gegenüber der Ausnehmung 22 kleineren Durchbruch 24 aufweisenden, und mittels Schrauben oder einer Schnapprastverbindung mit dem Halteteil 3 verbundenen Deckplatte 25 abgedeckt.

Der Oberteil 9 ist mittels nicht dargestellter lösbarer Verbindungsmittel, z.B. Schrauben oder Schnapprasten, mit dem Halteteil 3 verbunden, wobei zwischen diesen Teilen eine Dichtung 26 eingelegt ist. Desgleichen ist das Einsatzstück 20 mit einer einen O-Ring 27 aufnehmenden Rille und der Halteteil 3 mit einer zur Abstützung dieses O-Ringes 27 dienenden Schulter versehen.

Die den Schalter 13 aufnehmende Aussparung 12 ist nach oben zu durch eine einen als Handhabe dienenden Betatigungsknopf 28 aufweisende Membrane 29 aus einem elastisch verformbaren Material, wie z.B. synthetischer Gummi od. dgl., abgedeckt, die zwischen dem Oberteil 9 und einem Deckel 30, der mit dem Oberteil 9 mittels Schrauben oder aber auch anderen lösbaren Verbindungsmitteln verbunden ist, geklemmt ist und gleichzeitig die Funktion einer Dichtung übernimmt.

Dieser Deckel 30 weist einen umlaufenden, eine Vertiefung 31 umgebenden umlaufenden Wulst 32 auf, wodurch der Betätigungsknopf 28 versenkt angeordnet und dadurch gegen eine unbeabsichtigte Betätigung geschützt ist.

Da der Betätigungsknopf 28 tiefer als die Oberseite des Wulstes des Deckels 30 liegt, ist es zur Betätigung des Schalters 13, dessen Betätigungsglied 33 sich knapp unter der Unterseite des Betätigungsknopfes 28 befindet, notwendig, im wesentlichen in Längsrichtung des Skistockes 2 auf den Betätigungsknopf 28 zu drücken, was aufgrund des Wulstes 32 nur mit einer Fingerkuppe möglich ist. Dadurch ist aber eine unwillkürliche oder ungewollte Betätigung des Schalters 13 ausgeschlossen.

Eine Betätigung des Schalters 13 führt zu einer Aktivierung des Senders 18 und damit zu einer Abstahlung von Signalen, die von dem in einem nicht dargestellten Backen der Bindung angordneten Empfänger empfangen werden und zu einer Aktivierung der Auslöseeinrichtung der Bindung führen. Dadurch kann durch einfache Betätigung des Schalters 13 die Bindung willkürlich ausgelöst werden, wodurch ein bequemes Aussteigen aus der Bindung, ohne sich bücken zu müssen, ermöglicht wird. Gleichzeitig ist aber eine ungewollte Auslösung der Bindung während einer Abfahrt, z.B. aufgrund von Angstreaktionen, aufgrund der versenkten Anordnung des Betätigungdknopfes 28 ausgeschlossen, die zu für den Skifahrer überraschenden und daher gefährlichen Stürzen führen könnte.

Die Abstrahlung der Signale des Senders 18 erfolgt bei der in Fig. 1 dargestellten Ausführungsform im wesentlichen in Richtung der Längsachse des Skistockes 2, wodurch eine einfache Ausrichtung des Signalstrahles auf den mit dem Empfänger versehenen Backen der Bindung möglich ist.

Die in Fig. 2 schematisch dargestellte Ausführungs-Variante unterscheidet sich von jener gemäß Fig. 1 nur dadurch, daß der Strahler 18'' des Senders 18 nicht im unteren, der Spitze des Skistockes zugekehrten Bereich des Halteteiles 3 angeordnet ist, sondern an dem Teller 34 des Skistockes 2 befestigt und im wesentlichen radial ausgerichtet ist. Dadurch kann der Strahler 18'' ohne besondere Mühe sehr nahe an den mit dem Empfänger versehenen Backen der Skibindung herangebracht werden, wobei durch die Ausrichtung des Strahlers 18'' entlang eines Armes 35 des Tellers 34 der ausgsandte Signalstrahl leicht auf den entsprechenden Backen der Skibindung, bzw. dessen Empfänger ausgerichtet werden kann. Aufgrund der nur sehr geringen erforderlichen Reichweite des Senders 18 kann dieser mit extrem kleiner Energie betrieben werden, wodurch sich eine sehr große Lebensdauer der Batterie ergibt. Die zur Verbindung des Oszillators 18' mit dem Strahler 18" dienende Leitung 21'ist dabei, wie strichliert in Fig.1 angedeutet ist, im hohlen Skistock 2 geführt und durch die Wand des Skistockes 2 über eine Dichtmanschette 36 herausgeführt.

Um bei dieser Lösung das Ausrichten des Senderstrahlers auf den mit der Auslöseeinrichtung versehenen Backen der Skibindung zu erleichtern, ist es zweckmäßig, einen anatomisch geformten Griff 1 für den Skistock 2 vorzusehen, mit deren längeren Querschnittachse die Abstrahlrichtung des Senders einen bestimmten Winkel einschließt, wodurch sichergestellt wird, daß der Skistock immer in der gleichen Weise in die Hand genommen wird und so eine feste Beziehung zwischen der Haltung bzw. Lage des Skistockes in der Sand des Benutzers und der Strahlrichtung des Senders 18 gegeben ist. Dies kann aber auch durch eine entsprechende Anbringung der Schlaufe des Griffes 1 des Skistockes 2 bewirkt werden, die dann die Lage des Ski-stockes in der Hand des Benutzers bestimmt. Auch auf diese Weise ergibt sich eine weitgehend eindeutige Festlegung der Abstrahlrichtung des Senders zur Lage des Skistockes in der Hand des Benutzers, die das Ausrichten des Senderstrahles auf den entsprechenden Backen der Skibindung erleichtert. Voraussetzung ist dabei in beiden Fällen nur, daß der Griff 1 und der Teller 34 über den Skistock miteinander drehfest verbunden sind.

Bei der Ausführungsform gemäß Fig. 3 ist der Griff 1 ebenfalls mehrteilig ausgebildet, wobei ein Halteteil 40, in dem die Fixiereinrichtung zur Sicherung der Verbindung zwischen dem Skistock 2 und dem Griff 1 angeordnet ist, und ein Unterteil 41 vorgesehen sind. Dabei ist die Fixiereinrichtung durch eine in den hohlen Skistock 2 eingeschobene, mit Schlitzen 42 versehene Hülse 43 und einen in diese eingesetzten Konus 44, der mit einer Gewindebohrung versehen ist, gebildet. Durch Eindrehen der Schraube 45 in den Konus 44 kommt es zu einer Aufweitung der geschlitzten Hülse 43 und damit zu einem Anpressen derselben an die Innenwand des Skistockes 2, wodurch eine feste Verbindung des Halteteiles mit dem eigentlichen Skistock 2 erzielt wird.

An der Unterseite des Halteteiles 40 sind Kontaktstifte 46,46' bzw. 47,47' in diesen eingebettet, wobei die Kontaktstifte 46 und 46' miteinander über eine nicht weiter dargestellte, im wesentlichen halbkreisförmige Leiterbahn und die Kontaktstifte 47,47' mit einer anderen, ebenfalls nicht dargestellten, ähnlichen Leiterbahn miteinander verbunden sind. Diese Kontaktstifte 46,46' und 47,47', die in dem Material des Halteteiles 40 teilweise eingebettet sind, liegen im zusammengebauten Zustand des Griffes 1 an im Unterteil 41 gehaltene Kontaktstifte 48, 48' und 49, bzw. an einer Kontaktfeder 52 an.

Diese Kontaktfeder 52 ragt auch in eine, an der Ober-seite des Unterteiles 41 angeordnete Ausnehmung 5, in der eine Batterie 6 gehalten ist, hinein und stellt mit dieser eine leitende Verbindung her. Weiters ist in dieser Vertiefung 5 ein Kontaktstatift 7 gehalten, der über eine Leiterbahn 37 und eine daran angeschlossene Leitung mit dem Schalter 13 verbunden ist. Dieser Schalter 13 ist weiters mit dem Kontaktstift 48 verbunden, so daß sich eine Serienschaltung für den Schalter 13 in Bezug auf die Batterie 6 ergibt. Über die Kontaktstifte 48, 46, 46', 48', sowie eine mit dem letzteren verbunde Leiterbahn 50 und eine an diese angeschlossene Leitung 51 ist der Schalter 13 mit dem Oszillator 18' des Senders 18 in Serie geschaltet, welcher Oszillator 18' über die Kontaktfeder 52, den Kontaktstift 47, die mit diesem verbundene Leiterbahn und die Kontaktstifte 47' und 49, sowie eine mit dem letzteren verbundene Leiterbahn und eine an diese angeschlossene Leitung 51' mit der Batterie 6 verbunden ist.

Der Oszillator 18' ist in einer randoffenen Aus-nehmung 53 gehalten, die mit einem Einsatzstück 54 verschließbar ist, das mittels nicht dargestellter lösbarer Verbindungsmittel mit dem Unterteil 41 verbindbar ist. Der Oszillator 18' ist über eine Leitung 55 mit dem Strahler 18" verbunden, der in Ausnehmungen 56, 56' des Unterteiles 41 und des Einsatzstückes 54 im Bereich der Unterseite des Unterteiles 41 gehalten ist, wobei die Leitung 55 in einer Nut verlegt ist, die in den Trennflächen des Unterteiles 41 oder des Einsatzstückes 54 ausgebildet ist.

Der Schalter 13 ist in einer an der Unterseite des Unterteiles 41 ausgebildeten Aussparung 57 untergebracht und in seiner Lage mittels nur angedeuteter Schrauben fixiert. Die Aussparung 57 geht in eine in den Unterteil 41 an dessen Unterseite eingearbeiteten, umlaufenden Nut 58 über, in die ein Ring 59 eingreift, bzw. in dieser mittels zweiter O-Ringe 60,61 verdrehbar gehalten ist, wobei die beiden O-Ringe 60,61 gleichzeitig zur Abdichtung dienen.

Der Ring 59 weist eine Erhebung 62 auf, die mit dem Betätigungsglied 33 des Schalters 13 zusammenwirkt und dieses bei entsprechender Verdrehung des Ringes 59 niederdrückt, wodurch der Schalter 13 den Stromkreis schließt und der aus dem Oszillator 18' und dem Strahler 18" bestehenden Sender 18 aktiviert wird, wodurch es, wie bereits beschrieben, zu einer Auslösung der Bindung kommt.

Der Ring 59 kann gegen eine den Schalter 13 nicht aktivierende Ruhestellung mittels einer nicht dargestellten Feder vorgespannt sein. Diese könnte z.B. in Umfangsrichtung wirken und an dem Ring und dem Unterteil 41 abgestützt sein.

Weiters ist der Ring 59 mit nach unten vorspringenden Rippen 63 versehen, die deren Handhabung erleichtern. Zur Sicherung der Halterung des Ringes in der umlaufenden Nut 58 ist ein Sicherungsring 64 vorgesehen, der lösbar, z.B. mittels Schrauben, mit dem Unterteil verbindbar ist.

Zur Aktivierung des Senders 18 ist es bei dieser Variante erforderlich, den Ring 59 gegenüber dem Griff 1 zu verdrehen, wozu es notwendig sein dürfte, den Skistock 2 mit einer Hand zu erfassen und mit der anderen Hand den Ring 59 zu verdrehen. Dies ist aber vom Skiläufer nur bewußt durchführbar, nicht aber im Zuge einer Angstreaktion, wodurch Fehlauslösungen aus diesem Grunde verhindert werden.

Selbstverständlich ist es auch bei dieser Ausführungsform der Erfindung möglich, den Strahler 18" des Senders statt an der Unterseite des Griffes 1 im Bereich des Tellers des Skistockes 2 anzuordnen. Dazu ist es lediglich erforderlich, die Leitung 55 entweder außen am Skistock 2 nach unten zu führen oder, wie dies an Hand der Fig. 3 erläutert worden ist, im Inneren des skistockes 2 zum Teller 34 hin zu führen.

Die Erfindung ist nicht auf die im vorangehend angeführten Ausführungsbeispiele beschränkt. Vielmehr können weitere Maßnahmen ergriffen werden, ohne den Schutzumfang der Erfindung zu verlassen. Dabei wurde auf die Maßnahmen, die zur richtigen Abstrahlrichtung des Senders führen in Verbindung mit der Ausgestaltung nach Fig.3 bereits hingewiesen. Eine weitere Möglichkeit einer einfachen Markierung der Abstrahlrichtung des Senders besteht darin, am Skistock eine Kerbe oder einen Farbstrich anzubringen, der die Abstrahlrichtung des Senders kennzeichnet.

## Patentansprüche

1. Auslösevorrichtung für die Verriegelung eines Backens einer Skibindung, welche Auslösevorrichtung einen in einem mit einem Griff (1) versehenen Skistock (2) angeordneten Sender (18) sowie eine an der freien Stirnfläche des Griffes (1) des Skistockes (2) angeordnete, von außen her unmittellbar zugängliche Handhabe (28) und einen durch die Handhabe (28) betätigbaren Schalter (13) aufweist, wobei die Verriegelung des Backens über einen vom Sender (18) über eine drahtlose Übertragungsstrecke willkürlich ansteuerbaren, am Backen vorgesehenen Empfänger lösbar ist, dadurch gekennzeichnet, daß die Handhabe (28) gegen eine unbeabsichtigte Betätigung geschützt angeordnet ist, wobei sie an der freien Stirnfläche des Griffes (1) des Skistockes (2) in einer Vertiefung (31) derart versenkt ist, daß die Handhabe (28) nur durch ein in die Vertiefung (31) in axialer Richtung des Skistockes (2) einführbares und in dieser Richtung verschiebbares Betätigungselement betätigbar ist.

2. Auslösevorrichtung nach Anspruch 1, dadurch gekennzeichnet, daß der Griff (1) einen den Skistock (2) aufnehmenden Halteteil (3) und einen mit letzterem lösbar verbundenen Oberteil (9) aufweist, daß am Oberteil (9) des Griffes (1), beispielsweise mittels Schrauben, ein Deckel (30) lösbar befestigt ist, an welchem Deckel (30 die freie Stirnfläche des Griffes (1) des Skistockes (2) ausgebildet ist.

3. Auslösevorrichtung nach Anspruch 1, dadurch gekennzeichnet, daß der Deckel (30) einen umlaufenden, die Vertiefung (31) für die Handhabe (28) umgebenden bzw. bestimmenden Wulst (32) aufweist.

4. Auslösevorrichtung nach Anspruch 2, dadurch gekennzeichnet, daß zwischen dem Oberteil (9) und dem Deckel (30) des Griffes (1) eine Membrane (29) aus einem elastisch verformbaren Material, wie z.B. synthetischer Gummi od.dgl., angeordnet ist, und daß die Membrane (29) durch den Deckel (30) am Oberteil (9) des Griffes (1) festgeklemmt ist und somit auch eine Dichtung bildet.

5. Auslösevorrichtung nach Anspruch 4, dadurch gekennzeichnet, daß im Oberteil (9) des Griffes (1) und unterhalb der Membrane (29) zur Aufnahme des Schalters (13) eine Aussparung (12) ausgebildet ist.

6. Auslösevorrichtung nach Anspruch 4 oder 5, dadurch gekennzeichnet, daß die Membrane (29) in einer Ebene liegt, die zwischen dem Schalter (13) und der Handhabe (28) verläuft, und daß oberhalb des Schalters (13) ein Betätigungsglied (33) angeordnet ist, welches sich unterhalb der Unterseite der Handhabe (28) befindet.

7. Auslösevorrichtung für eine Verriegelung eines Backens einer Skibindung, welche Auslösevorrichtung einen in einem mit einem Griff (1) versehenen Skistock (2) angeordneten Sender (18) und einen von Hand aus betätigbaren Schalter (13) aufweist, wobei die Verriegelung des Backens über einen vom Sender (18) über eine drahtlose Übertragungsstrecke willkürlich ansteuerbaren, am Backen der Bindung vorgesehenen Empfänger lösbar ist, dadurch gekennzeichnet, daß der Schalter (13) durch Verdrehen des Griffes (1) gegenüber dem Skistock (2) oder durch Verdrehen eines Teiles des Griffes (1) gegenüber einem weiteren Teil des Griffes (1) betätigbar ist.

8. Auslösevorrichtung nach Anspruch 7, dadurch gekennzeichnet, daß der Schalter (13) in einem am Skistock (2) festen Teil (41) des Griffes (1) gehalten ist, wobei an der Unterseite des Teiles (4l) des Griffes (1) als Handhabe ein Ring (59) drehbar gehalten ist, der mit einer, mit einem Betätigungsglied (33) des Schalters (13) zusammenwirkenden Erhebung (62) versehen ist und vorzugsweise durch eine Feder gegen eine den Schalter (13) nicht aktivierende Ruhestellung vorgespannt ist.

9. Auslösevorrichtung nach Anspruch 1 oder 7, dadurch gekennzeichnet, daß der Schalter (13) einen im Griff (1) des Skistockes (2) angeordneten Sender (18) steuert, dessen Strahler (18") an der Unterseite des Griffes (1) angeordnet ist und die Signale im wesentlichen in Längsrichtung des skistockes (2) abstrahlt, wobei die Spannungsquelle (6) für den Sender (18) vorzugsweise ebenfalls im Griff (1) des Skistockes (2) angeordnet ist.

10. Auslösevorrichtung nach Anspruch 1 oder 7, dadurch gekennzeichnet, daß der Strahler (18") des vom Schalter (13) gesteuerten Senders (18) im Bereich des Tellers (34) des Skistockes (2) angeordnet ist und im wesentlichen radial zum Skistock (2) abstrahlt (Fig.2).

11. Aulösevorrichtung nach Anspruch 10, dadurch gekennzeichnet, daß der Strahler (18") mit dem Oszilator (18') des Senders (18) über eine im hohlen Skistock (2) geführte Leitung (21') verbunden ist, und daß diese Leitung (21') durch die Wand des Skistockes (2) über eine Dichtmanschette (36) herausgeführt ist (Fig.2).

## Claims

1. A releaser device for the locking mechanism of a jaw assembly of a ski binding, comprising a transmitter (18) housed in a ski pole (2) provided with a grip handle (1), a manual actuator (28) disposed on the free end face of said grip handle (1) of said ski pole (2) so as to be immediately accessible from outside, and a switch (13) operable by said manual actuator (28), the locking mechanism of said jaw assembly being releasable under the control of a receiver associated to said jaw assembly and selectively exciteable by said transmitter (18) via a wireless transmitting space, characterized in that said manual actuator (28) is arranged so as to be protected from involuntary actuation by being disposed in a recess (31) in the free end face of said grip handle (1) of said ski pole (2) so as to be operable only by means of an operating element adapted to be inserted into said recess (31) in the axial direction of said ski pole (2) and to be displaced in this direction.

2. A releaser device according to claim 1, characterized in that said rgip handle (1) comprises a base portion (3) for connection to said ski pole (2) and a top portion (9) releasably connected to said base portion (3), that said top portion (9) of said grip handle (1) has a cover (30) releasably secured thereto as by means of screws, said free end face of said grip handle (1) of said ski pole (2) being formed on said cover (30).

3. A releaser device according to claim 1, characterized in that said cover (30) is formed with a circumferentially extending rim (32) surrounding or defining, respectively, said recess (31) for receiving said manual actuator (28).

4. A releaser device according to claim 2, characterized in that between said top portion (9) and said cover (30) of said grip handle (1) there is provided a diaphragm (29) made of an elastically deformable material, such as a synthetic rubber or the like, and that said diaphragm (29) is clamped on said top portion (9) of said grip handle (1) so as to act as a sealing gasket.

5. A releaser device according to claim 4, characterized in that below said diaphragm (29) said top portion (9) of said grip handle (1) is formed with a cavity (12) for housing said switch (13).

6. A releaser device according to claim 4 or 5, characterized in that said diaphragm (29) lies in a plane extending between said switch (13) and said manual actuator (28), and that ad actuating member (33) is disposed above said switch (13) and below the underside of said manual actuator (28).

7. A releaser device for a locking mechanism of a jaw assembly of a ski binding, comprising a transmitter (18) housed in a ski pole (2) provided with a grip handle (1), and a manually operable switch (13), said locking mechanism of said jaw assembly being releasable under the control of a receiver associated to said jaw assembly and selectively exciteable by said transmitter (18) via a wireless transmitting space, characterized in that said switch (13) is operable by rotating said grip handle (1) relative to said ski pole (2) or by rotating a section of said grip handle (1) relative to another section of said grip handle (1).

8. A releaser device according to claim 7, characterized in that said switch (13) is retained in a section (41) of said grip handle (1) fixedly connected to said ski pole (2), a rotatably ring (59) being mounted on the underside of said section (41) of said grip handle (1) to act as a manual actuator, and provided with a raised portion (62) cooperating with an operating member (33) of said switch (13), a spring being preferably provided for biasing said ring into a rest position in which said switch (13) is not operated.

9. A releaser device according to claim 1 or 7, characterized in that said switch (13) is operable to control a transmitter (18) housed in said grip handle (1) of said ski pole (2), the antenna (18") of said transmitter being disposed at the underside of said grip handle (1) so as to emit the signals substantialy in the longitudinal direction of said ski pole (2), the voltage source (6) for said transmitter (18) being preferably also housed in said grip handle (1) of said ski pole /2).

10. A releaser device according to claim 1 or 7, characterized in that the antenna (18") of said switch-controlled transmitter is disposed adjacent the snow ring (34) of said ski pole (2) so as to emit signals substantially in the radial direction of said ski pole (2) (fig. 2).

11. A releaser device according to claim 10, characterized in that said antenna (18") is connected to the oscillator (18') of said transmitter (18) by a conductor (21') extending in the hollow ski pole (2), and that said conductor (21') is passed out of said ski pole (2) through the wall thereof with the aid of a sealing gasket (36) (fig. 2).

## Revendications

1. Dispositif de déclenchement pour le verrouillage d'une mâchoire d'une fixation de ski , ledit dispositif de déclenchement comprenant un émetteur (18) logé dans un bâton de ski (2) muni d'une poignée (1), ainsi qu'un manche (28) directement accessible de l'extérieur et disposé à la face frontale libre de la poignée (1) du bâton de ski (2), et un interrupteur (13) pouvant être actionné par l'intermédiaire du manche (28), le verrouillage de la mâchoire étant déclenchable par l'intermédiaire d'un récepteur prévu sur ladite mâchoire et pouvant être délibérément activé par l'émetteur (18), par l'intermédiaire d'un trajet de transmission sans fil, caractérisé par le fait que le manche (28) est agencé avec protection contre un actionnement par inadvertance en étant encaissé dans un renfoncement (31), à la face frontale libre de la poignée (1) du bâton de ski (2), de telle sorte que le manche (28) soit actionnable seulement par l'intermédiaire d'un élément d' actionnement pouvant être introduit dans le renfoncement (31), dans la direction axiale du bâton de ski (2), et pouvant coulisser dans cette direction.

2. Dispositif de déclenchement selon la revendication 1, caractérisé par le fait que la poignée (1) présente une partie de retenue (3) recevant le bâton de ski (2), et une partie supérieure (9) reliée amoviblement à la partie précitée ; et par le fait qu'un couvercle (30) est fixé amoviblement à la partie supérieure (9) de la poignée (1), par exemple au moyen de vis, couvercle (30) sur lequel est ménagée la face frontale libre de la poignée (1) du bâton de ski (2).

3. Dispositif de déclenchement selon la revendication 1, caractérisé par le fait que le couvercle (30) présente un bourrelet périphérique (32) qui, respectivement, entoure ou délimite le renfoncement (31) destiné au manche (28).

4. Dispositif de déclenchement selon la revendication 2, caractérisé par le fait qu'une membrane (29) en un matériau déformable élastiquement, comme par exemple du caoutchouc synthétique ou une matière analogue, est intercalée entre la partie supérieure (9) et le couvercle (30) de la poignée (1) ; et par le fait que la membrane (29) est fermement coincée par le couvercle (30) sur la partie supérieure (9) de la poignée (1), et forme par conséquent aussi une pièce d'étanchement.

5. Dispositif de déclenchement selon la revendication 4, caractérisé par le fait qu'une échancrure (12) est ménagée dans la partie supérieure (9) de la poignée (1), et au-dessous de la membrane (29), en vue de recevoir l'interrupteur (13).

6. Dispositif de déclenchement selon la revendication 4 ou 5, caractérisé par le fait que la membrane (29) se trouve dans un plan s'étendant entre l'interrupteur (13) et le manche (28) ; et par le fait qu'un organe de manoeuvre (33), situé au-dessus de l'interrupteur (13), se trouve au-dessous de la face inférieure du manche (28).

7. Dispositif de déclenchement pour le verrouillage d'une mâchoire d'une fixation de ski , ledit dispositif de déclenchement comprenant un émetteur (18) logé dans un bâton de ski (2) muni d'une poignée (1), et un interrupteur (13) actionnable à la main, le verrouillage de la mâchoire étant déclenchable par l'intermédiaire d'un récepteur prévu sur la mâchoire de la fixation et pouvant être délibérément activé, par l'émetteur (18), par l'intermédiaire d'un trajet de transmission sans fil, caractérisé par le fait que l'interrupteur (13) peut être actionné en faisant tourner la poignée (1) par rapport au bâton de ski (2), ou bien en faisant tourner une partie de la poignée (1) par rapport à une autre partie de cette poignée (1).

8. Dispositif de déclenchement selon la revendication 7, caractérisé par le fait que l'interrupteur (13) est retenu dans une partie (41) de la poignée (1) assujettie au bâton de ski (2), une bague (59), faisant fonction de manche et retenue de manière rotative à la face inférieure de la partie (41) de la poignée (1), étant munie d'une protubérarce (62) coopérant avec un organe de manoeuvre (33) de l'interrupteur (13), et étant soumise à une précharge, de préférence par l'intermédiaire d'un ressort, vers une position de repos n'activant pas l'interrupteur (13).

9. Dispositif de déclenchement selon la revendication 1 ou 7, caractérisé par le fait que l'interrupteur (13) commande un émetteur (18) logé dans la poignée (1) du bâton de ski (2), dont le diffuseur (18") est disposé à la face inférieure de la poignée (1) et diffuse les signaux pour l'essentiel dans le sens longitudinal du bâton de ski (2), la source de courant (6) associée à l'émetteur (18) étant, de préférence, également logée dans la poignée (1) du bâton de ski (2).

10. Dispositif de déclenchement selon la revendication 1 ou 7, caractérisé par le fait que le diffuseur (18") de l'émetteur (18) commandé par l'interrupteur (13) est disposé au voisinage de la raquette (34) du bâton de ski (2), et diffuse pour l'essentiel radialement par rapport au bâton de ski (2) (figure 2).

11. Dispositif de déclenchement selon la revendication 10, caractérisé par le fait que le diffuseur (18") est relié à l'oscillateur (18' ) de l'émetteur (18, par l'intermédiaire d'un conducteur (21') parcourant le bâton de ski creux (2) ; et par le fait que ce conducteur (21') sort en traversant la paroi du bâton de ski (2), par l'intermédiaire d'une garniture d'étanchement (36) (figure 2).
